# FASCICULE DE BREVET EUROPEEN

(11) **EP 2 100 668 B1**
(45) Date de publication et mention de la délivrance du brevet: **31.10.2012**
(21) Numéro de dépôt: 09155141.6
(22) Date de dépôt: 13.03.2009
(51) Int. Cl.: B05B 1/04

(54) **Buse de pulvérisation de liquide et pulvérisateur de liquide comprenant une telle buse**
Zerstäubungsdüse und Flüssigkeitszerstäuber
Spray nozzle and liquid spraying device comprising said spray nozzle

(30) Priorité: 14.03.2008 FR 0851673
(43) Date de publication de la demande: 16.09.2009
(73) Titulaire: EXEL INDUSTRIES, 51200 Epernay (FR)
(72) Inventeur: Ballu, Patrick, 51100, REIMS (FR)
(74) Mandataire: Myon, Gérard Jean-Pierre

(56) Documents cités:
- EP-A- 1 627 689
- GB-A- 1 312 052
- US-A- 3 754 710
- US-A1- 2007 069 049

## Description

La présente invention concerne une buse de pulvérisation de liquide, en particulier de liquide de revêtement sous haute pression. Par ailleurs, l'invention concerne un pulvérisateur de liquide, en particulier de liquide de revêtement sous haute pression, comprenant une telle buse.

Un pulvérisateur de liquide, de type manuel ou de type automatique, comprend généralement une buse de pulvérisation, parfois plusieurs, qui est (sont) montée(s) au niveau de l'extrémité aval du pulvérisateur. Les termes « amont » et « aval » sont employés ici par référence au sens d'écoulement du liquide dans le pulvérisateur. Le terme « amont » désigne des éléments situés du côté du pulvérisateur où arrive le liquide à pulvériser depuis une source d'alimentation. Le terme « aval » désigne des éléments situés du côté du pulvérisateur où le liquide est pulvérisé en gouttelettes.

Un tel pulvérisateur peut être par exemple destiné à pulvériser des liquides de revêtement, tel que des peintures de type hydrosoluble ou de type solvanté. Pour réaliser la pulvérisation du liquide en gouttelettes, le pulvérisateur est relié, par l'intermédiaire d'un ou plusieurs tuyau(x), à une pompe destinée à mettre le liquide sous haute pression, par exemple sous 70 bars. La pulvérisation est réalisée au niveau de l'extrémité aval de la buse, laquelle présente une géométrie déterminée en fonction de la forme voulue pour le jet des gouttelettes du liquide pulvérisé.

Dans le but de conformer le jet de liquide pulvérisé en « éventail », jet usuellement qualifié de « plat », on connaît de l'art antérieur une buse telle que celle illustrée par les figures 1 et 2. Comme le montre la figure 1, la buse 1 comprend un corps 2 qui définit, côté amont, une chambre 3 par où arrive le liquide et, côté aval, un canal 4 pour amener le liquide depuis la chambre 3 jusqu'en sortie de la buse 1. La chambre 3 et le canal 4 s'étendent le long d'un axe longitudinal X₁-X'₁ de la buse 1. En aval du canal 4, la buse 1 comprend une fente 6 destinée à conformer le jet de liquide en un jet plat. Comme le montrent les figures 1 et 2, la fente 6 est formée par deux surfaces 61 et 62 qui sont planes, qui convergent en direction du canal 4 et qui sont disposées de part et d'autre d'un plan P₆ comprenant l'axe X₁-X'₁. Le fond borgne du canal 4 obtenu dans le corps 2, avant fraisage de la fente 6, présente la forme d'un dôme 5 creux, que l'on désigne ici par le mot « dôme ». Le dôme 5 relie le canal 4 et la fente 6.

Dans les buses de l'art antérieur, le dôme 5 présente une forme d'ogive ou une forme hémisphérique, dont la longueur est de l'ordre du diamètre du canal 4. Comme le montre la figure 2, l'intersection du dôme 5 avec les surfaces 61 et 62 de la fente 6 définit un orifice de sortie 7 de la buse 1 globalement en forme d'ellipse aplatie.

Lorsque la buse 1 pulvérise un liquide sous haute pression, par exemple sous 70 bars, la géométrie de l'orifice 7 conforme le jet en un cône à section elliptique. Avec la buse 1, le débit de liquide pulvérisé n'est pas réparti uniformément dans cette section elliptique. Il présente au contraire des concentrations supérieures vers les bords éloignés de l'ellipse. Dans le domaine de la pulvérisation de liquide de revêtement, une telle répartition du liquide est appelée « effet de cornes ». On a constaté que plus les bords éloignés de l'ellipse sont arrondis, plus les « cornes » sont importantes dans le débit de liquide.

« L'effet de cornes » présente l'inconvénient d'engendrer une usure dissymétrique de la buse 1, en creusant davantage les bords de l'orifice 7. Cette usure est d'autant plus importante que le liquide pulvérisé est abrasif. Cette usure augmente « l'effet de cornes » et entraîne donc une détérioration de la qualité de la pulvérisation. De plus, elle réduit la durée de vie de la buse 1, y compris lorsque le matériau composant le corps 2 présente une dureté élevée.

GB-A-1 312 052 décrit une buse à jet plat comprenant une discontinuité à la jonction entre le canal et le dôme reliant le canal et la fente de la buse. Cependant, une buse selon GB-A-1 312 052 ne permet pas de réduire significativement l'effet de « cornes » pour obtenir une qualité de pulvérisation satisfaisante.

La présente invention vise notamment à remédier à ces inconvénients, en proposant une buse de pulvérisation de durée de vie supérieure et permettant de réaliser un jet plat avec une répartition du liquide relativement uniforme, donc d'améliorer la qualité de pulvérisation.

A cet effet, l'invention a pour objet une buse de pulvérisation de liquide, en particulier de liquide de revêtement sous haute pression, comprenant :
- un canal tubulaire pour canaliser le liquide, ledit canal s'étendant selon un axe longitudinal ;
- une fente pour conformer un jet de liquide issu du canal, ladite fente étant formée par deux surfaces sensiblement planes, lesdites surfaces convergeant en direction du canal et étant disposées de part et d'autre d'un plan comprenant l'axe longitudinal du canal ; et
- un dôme reliant le canal et la fente,

La longueur du dôme, prise parallèlement à l'axe longitudinal, représente moins de 50%, de préférence entre 20% et 45%, de la plus grande dimension transversale du canal, prise dans un plan orthogonal à l'axe longitudinal.

Cette buse se caractérise en ce que le dôme a une section plane symétrique par rapport à l'axe longitudinal, ladite section plane étant définie par au moins deux arcs de cercles qui s'étendent entre une partie terminale aval du canal et l'axe longitudinal et qui ont des rayons différents et des centres situés du côté du canal.

Selon d'autres caractéristiques avantageuses mais facultatives de l'invention, prise isolément ou selon toute combinaison techniquement admissible :
- la section plane est définie par trois arcs de cercles qui s'étendent entre une partie terminale aval du canal et l'axe longitudinal et qui ont des rayons différents et des centres situés du côté du canal ;
- un premier arc de cercle proche de la partie terminale aval du canal a un rayon inférieur à la moitié de la plus petite dimension du canal, prise dans un plan orthogonal à l'axe longitudinal, l'arc de cercle le plus éloigné de la partie terminale aval du canal ayant un rayon supérieur à la moitié de la plus grande dimension du canal, prise dans un plan orthogonal à l'axe longitudinal, et chaque autre arc de cercle ayant un rayon d'une dimension supérieure au rayon de l'arc de cercle précédent et inférieure au rayon de l'arc de cercle suivant ;
- ledit premier arc de cercle est tangent à la partie terminale aval du canal et chaque autre arc de cercle est tangent à l'arc de cercle précédent ;
- le canal a une forme cylindrique à base circulaire le dôme est à symétrie de révolution autour de l'axe longitudinal du canal ;
- les dimensions du canal, prises dans un plan orthogonal à l'axe longitudinal, sont comprises entre 0,1 mm et 1,8 mm ;
- la fente a une hauteur comprise entre 0,2 mm et 2 mm et une largeur (ℓ₁₀₆) comprise entre 0,02 mm et 1,60 mm.
- lesdites surfaces forment entre elles un angle compris entre 10° et 110°,
- la buse est réalisée en un matériau ayant une dureté supérieure à 50 sur l'échelle Rockwell C, ce matériau pouvant être sélectionné dans le groupe comprenant les carbures de tungstène et les céramiques.

Par ailleurs, l'invention a pour objet un pulvérisateur de liquide, en particulier de liquide de revêtement sous haute pression, caractérisé en ce qu'il comprend une buse telle qu'exposée ci-dessus.

L'invention sera bien comprise et ses avantages apparaîtront à la lumière de la description qui va suivre, donnée uniquement à titre d'exemple non limitatif et faite en référence aux dessins annexés, dans lesquels :
- la figure 1 est une coupe d'une buse de l'art antérieur ;
- la figure 2 est une vue de dessus partielle, à plus grande échelle, de la buse illustrée à la figure 1 ;
- la figure 3 est une coupe analogue à la figure 1 d'une buse conforme à un premier mode de réalisation de l'invention ;
- la figure 4 est une vue analogue à la figure 2 de la buse illustrée à la figure 3 ;
- la figure 5 est une coupe partielle, à plus grande échelle, selon la ligne V-V à la figure 4 ;
- la figure 6 est une vue analogue à la figure 4 d'une buse conforme à un deuxième mode de réalisation de l'invention ;
- la figure 7 est une vue analogue à la figure 5 de la buse partiellement illustrée à la figure 6 ; et
- la figure 8 est une vue en perspective d'un pulvérisateur conforme à l'invention comprenant une buse conforme à l'invention.

Comme le montre la figure 3, la buse 101 comprend un corps 102 qui définit, côté amont, une chambre 103 par où arrive le liquide et, côté aval, un canal 104 pour amener le liquide depuis la chambre 103 jusqu'en sortie de la buse 101. Le sens d'écoulement de fluide à travers la buse 101 est représenté par une flèche F, qui permet ainsi de repérer les côtés amont et aval de la buse 101.

La chambre 103 et le canal 104 s'étendent le long d'un axe longitudinal X₁₀₁-X'₁₀₁ de la buse 101. Dans l'exemple de la figure 3, le canal 104 est globalement en forme de cylindre d'axe X₁₀₁-X'₁₀₁ et à base circulaire de diamètre D₁₀₄. En aval du canal 104, la buse 101 comprend une fente 106 destinée à conformer le jet de liquide en un jet plat. Comme le montrent les figures 3 et 4, la fente 106 est formée par deux surfaces 161 et 162 qui sont planes, qui convergent en direction du canal 104 et qui sont disposées de part et d'autre d'un plan P₁₀₆ comprenant l'axe X₁₀₁-X'₁₀₁.

La buse 101 comprend en outre un dôme 105 reliant le canal 104 et la fente 106. Par « dôme », on désigne le fond borgne du canal 104, qui est obtenu dans le corps 102 avant fraisage de la fente 106. Par « relier », on entend mettre en communication de fluide.

La longueur L₁₀₅ du dôme 105, prise parallèlement à l'axe longitudinal X₁₀₁-X'₁₀₁, représente ici 25% du diamètre D₁₀₄ du canal 104. En pratique, la longueur L₁₀₅ du dôme 105 représente moins de 50% du diamètre D₁₀₄ du canal 104, de préférence entre 20% et 45%. En d'autres termes, le dôme 105 présente une forme courte ou aplatie par rapport au dôme 5 de la buse 1 selon l'art antérieur illustré à la figure 1.

Le canal tubulaire de la buse objet de l'invention peut, en variante, avoir une forme prismatique ou une forme cylindrique à base non circulaire, par exemple à base elliptique. Dans ce cas aussi, la longueur du dôme est inférieure à 50%, de préférence comprise entre 20% et 45%, de la plus grande dimension transversale du canal, prise dans un plan orthogonal à l'axe longitudinal de la buse.

Le dôme 105 présente une symétrie de révolution autour de l'axe X₁₀₁-X'₁₀₁. Une section du dôme 105 par un plan contenant l'axe X₁₀₁-X'₁₀₁, par exemple par le plan P₁₀₆, est définie par deux arcs de cercles C₁₀₅₁ et C₁₀₅₂ qui s'étendent entre une partie terminale aval 1041 du canal 104 et l'axe X₁₀₁-X'₁₀₁. Les arcs de cercles C₁₀₅₁ et C₁₀₅₂ ont des rayons respectifs R₁₀₅₁ et R₁₀₅₂ différents et des centres respectifs O₁₀₅₁ et O₁₀₅₂ situés du côté du canal 104, c'est-à-dire à l'opposé de la partie aval de la fente 106.

Sur la partie droite de la figure 5, les deux arcs C'₁₀₅₁ et C'₁₀₅₂ s'étendent entre la partie terminale 1041 du canal 104 et l'axe X₁₀₁-X'₁₀₁, symétriquement aux arcs C₁₀₅₁ et C₁₀₅₂ par rapport à l'axe X₁₀₁-X'₁₀₁. Le rayon R₁₀₅₁ est relativement petit devant le rayon R₁₀₅₂. Ainsi, le rayon R₁₀₅₁ est inférieur à la moitié du diamètre D₁₀₄, lequel représente à la fois la plus petite et la plus grande dimension transversale du canal 104. Par « transversale » on désigne une dimension prise dans un plan orthogonal à l'axe longitudinal X₁₀₁-X'₁₀₁. Inversement, le rayon R₁₀₅₂ est supérieur à la moitié du diamètre D₁₀₄ du canal 104.

De plus, l'arc de cercle C₁₀₅₁ est tangent à la partie terminale 1041 du canal 104 et l'arc de cercle C₁₀₅₂ est tangent à l'arc de cercle C₁₀₅₁. Ainsi, les arcs C₁₀₅₁ et C₁₀₅₂ sont raccordés de façon continue et sans singularité. Par symétrie, la géométrie des arcs C'₁₀₅₁ et C'₁₀₅₂ est identique à celle des arcs C₁₀₅₁ et C₁₀₅₂. Le dôme 105 présente ainsi une forme globalement trapézoïdale ou une forme de demi lentille convergente.

La forme du dôme 105 pourrait être composée de plus de deux arcs de cercles raccordés entre eux. Dans ce cas, le rayon de l'arc de cercle le plus proche de la partie terminale aval du canal est inférieur à la moitié de la plus grande dimension transversale du canal, le rayon de l'arc de cercle le plus éloigné de la partie terminale du canal est supérieur à la moitié de la plus grande dimension transversale du canal, et chaque autre arc de cercle a un rayon d'une dimension supérieure au rayon de l'arc de cercle précédent et inférieure au rayon de l'arc de cercle suivant. De plus, dans ce cas, chaque arc de cercle est tangent à l'arc de cercle précédent.

Dans l'exemple des figures 3 à 5, la fente 106 présente une hauteur H₁₀₆ d'environ 0,55 mm et une largeur ℓ₁₀₆ d'environ 0,12 mm. La hauteur H₁₀₆ est considérée selon la direction définie par l'intersection du plan P₁₀₆ avec le plan de la figure 4 et la largeur ℓ₁₀₆ est mesurée dans le plan de la figure 4 et perpendiculairement au plan P₁₀₆. En pratique, la hauteur H₁₀₆ peut être comprise entre 0,2 mm et 2 mm et la largeur ℓ₁₀₆ peut être comprise entre 0,02 mm et 1,60 mm. Comme le montre la figure 5, les surfaces 161 et 162 forment entre elles un angle α d'environ 30°. En pratique, l'angle α peut être compris entre 10° et 110°.

Le canal 104 présente une longueur L₁₀₄, prise selon l'axe X₁₀₁-X'₁₀₁, d'environ 1,1 mm. En pratique, la longueur L₁₀₄ peut être comprise entre 0,4 mm et 3,5 mm. Par ailleurs, le diamètre D₁₀₄ du canal 104 vaut environ 0,55 mm et il peut être en pratique compris entre 0,1 mm et 1,8 mm.

Comme le montre la figure 4, l'intersection du dôme 105, « aplati » ou « court », avec les surfaces planes 161 et 162 qui forment la fente 106 définit un orifice de sortie 107 de forme sensiblement rectangulaire avec des coins arrondis. Dans la mesure où les surfaces 161 et 162 sont symétriques par rapport au plan P₁₀₆ et où le dôme 105 présente une symétrie d'axe X₁₀₁-X'₁₀₁, l'orifice 107 présente, dans la vue de face de la figure 4, une symétrie par quadrants, dont le centre est à l'intersection du plan P₁₀₆, de l'axe X₁₀₁-X'₁₀₁ et du plan de la figure 4.

La géométrie et les dimensions de la buse 101, en particulier de son dôme 105 aplati, permettent de définir la forme sensiblement rectangulaire de l'orifice de sortie 107. Une telle buse permet de réduire considérablement « l'effet de cornes », donc d'uniformiser le débit de liquide dans le jet pulvérisé par exemple sous 70 bars, ou même sous pression inférieure, par exemple 40 bars. Dans la mesure où ce jet pulvérisé est plus uniforme, la qualité de la pulvérisation donc de l'application de ce jet, par exemple le revêtement d'un objet, est sensiblement améliorée. De plus, comme « l'effet de cornes » est réduit, l'usure des bords de l'orifice de sortie 107 d'une buse 101 conforme à l'invention se trouve fortement réduite, ce qui augmente la durée de vie de la buse 101.

La description des figures 4 et 5 donnée ci-dessus peut être directement transposée aux figures 6 et 7, mis à part les différences mentionnées ci-après. Un élément de la figure 6 ou 7 semblable ou correspondant à un élément de la figure 4 ou 5 porte la même référence numérique avec le préfixe 2 remplaçant le préfixe 1.

On définit ainsi une buse 201, un axe longitudinal X₂₀₁-X'₂₀₁, un corps 202, un canal 204 de diamètre D₂₀₄ et de rayon R₂₀₄, un dôme 205 de longueur L₂₀₅, une fente 206 avec un orifice de sortie 207, des arcs de cercle C₂₀₅₁ et C₂₀₅₂ de rayons respectifs R₂₀₅₁ et R₂₀₅₂ et de centres respectifs O₂₀₅₁ et O₂₀₅₂, ainsi qu'une partie terminale aval 2041.

La buse 201 diffère de la buse 101, car la section plane du dôme 205 est définie par trois arcs de cercle C₂₀₅₁, C₂₀₅₂ et C₂₀₅₃, au lieu de deux pour le dôme 105. A l'instar la section plane de la figure 5, la section plane de la figure 7 est symétrique par rapport à l'axe longitudinal X₂₀₁-X'₂₀₁. Ainsi, sur la partie droite de la figure 7, trois arcs C'₂₀₅₁, C'₂₀₅₂ et C'₂₀₅₃ s'étendent entre la partie terminale aval 2041 du canal 204 et l'axe X₂₀₁-X'₂₀₁, respectivement symétriquement aux arcs C₂₀₅₁, C₂₀₅₂ et C₂₀₅₃ par rapport à l'axe X₂₀₁-X'₂₀₁.

Le rayon R₂₀₅₃ est supérieur au rayon R₂₀₅₂, lequel est lui-même supérieur au rayon R₂₀₅₁. De plus, le rayon R₂₀₅₁ est inférieur au rayon R₂₀₄ du canal 204 et le rayon R₂₀₅₃ est supérieur au rayon R₂₀₄.

La géométrie et les dimensions de la buse 201, en particulier de son dôme 205, permettent de réduire encore davantage l'effet de « cornes », donc d'uniformiser davantage le débit de liquide dans le jet pulvérisé, par rapport à la buse 101.

La figure 8 illustre un pulvérisateur 100 de liquide, en particulier de liquide de revêtement sous haute pression, comprenant une buse 101 conforme à l'invention. Le pulvérisateur 100 réalise donc une pulvérisation de qualité améliorée et relativement uniforme. De plus, le pulvérisateur 100 nécessite moins d'interventions pour le remplacement de la buse 101.

Dans le but d'augmenter encore la durée de vie de la buse 101, celle-ci peut être réalisée en un matériau de dureté élevée, lequel peut être sélectionné dans le groupe comprenant les carbures de tungstène et les céramiques ou tout autre matériau de dureté élevée. Par dureté élevée, on entend une dureté supérieure à 50 sur l'échelle Rockwell C.

## Revendications

1. Buse de pulvérisation (101 ; 201) de liquide, en particulier de liquide de revêtement sous haute pression, comprenant :
- un canal (104 ; 204) tubulaire pour canaliser le liquide, ledit canal (104 ; 204) s'étendant selon un axe longitudinal (X₁₀₁-X'₁₀₁ ; X₂₀₁ -X'₂₀₁) ;
- une fente (106 ; 206) pour conformer un jet de liquide issu du canal (104 ; 204), ladite fente (106 ; 206) étant formée par deux surfaces (161, 162) sensiblement planes, lesdites surfaces (161, 162) convergeant en direction du canal (104 ; 204) et étant disposées de part et d'autre d'un plan (P₁₀₆) comprenant l'axe longitudinal (X₁₀₁-X'₁₀₁ ; X₂₀₁-X'₂₀₁) du canal (104 ; 204) ; et
- un dôme (105 ; 205) reliant le canal (104 ; 204) et la fente (106 ; 206),
la longueur (L₁₀₅; L₂₀₅) du dôme (105 ; 205), prise parallèlement à l'axe longitudinal (X₁₀₁-X'₁₀₁; X₂₀₁-X'₂₀₁), représentant moins de 50%, de préférence entre 20% et 45%, de la plus grande dimension transversale (D₁₀₄ D₂₀₄) du canal (104⁻; 204), prise dans un plan orthogonal à l'axe longitudinal (X₁₀₁-X'₁₀₁ ; X₂₀₁-X'₂₀₁),
la buse (101 ; 201) étant **caractérisée en ce que** le dôme (105 ; 205) a une section plane symétrique par rapport à l'axe longitudinal (X₁₀₁-X'₁₀₁ ; X₂₀₁-X'₂₀₁), ladite section plane étant définie par au moins deux arcs de cercles (C₁₀₅₁, C₁₀₅₂, C'₁₀₅₁, C'₁₀₅₂ ; C₂₀₅₁, C₂₀₅₂, C₂₀₅₃, C'₂₀₅₁, C'₂₀₅₂, C'₂₀₅₃) qui s'étendent entre une partie terminale aval (1041 ; 2041) du canal (104 ; 204) et l'axe longitudinal (X₁₀₁-X'₁₀₁ ; X₂₀₁-X'₂₀₁) et qui ont des rayons (R₁₀₅₁, R₁₀₅₂ ; R₂₀₅₁, R₂₀₅₂, R₂₀₅₃) différents et des centres (O₁₀₅₁, O₁₀₅₂ ; O₂₀₅₁, O₂₀₅₂, O₂₀₅₃) situés du côté du canal (104 ; 204).

2. Buse (201) selon la revendication 1, **caractérisée en ce que** ladite section plane est définie par trois arcs de cercles (C₂₀₅₁, C₂₀₅₂, C₂₀₅₃) qui s'étendent entre une partie terminale aval (2041) du canal (204) et l'axe longitudinal (X₂₀₁-X'₂₀₁) et qui ont des rayons (R₂₀₅₁, R₂₀₅₂, R₂₀₅₃) différents et des centres (O₂₀₅₁, O₂₀₅₂, O₂₀₅₃) situés du côté du canal (204).

3. Buse (101 ; 201) selon la revendication 1 ou 2, **caractérisée en ce qu'**un premier arc de cercle (C₁₀₅₁, C'₁₀₅₁ ; C₂₀₅₁, C'₂₀₅₁) proche de la partie terminale aval (1041 ; 2041) du canal (104 ; 204) a un rayon (R₁₀₅₁; R₂₀₅₁) inférieur à la moitié de la plus petite dimension (D₁₀₄ ; D₂₀₄) du canal (104 ; 204), prise dans un plan orthogonal à l'axe longitudinal (X₁₀₁-X'₁₀₁ ; X₂₀₁-X'₂₀₁), et **en ce que** l'arc de cercle (C₁₀₅₂, C'₁₀₅₂; C₂₀₅₃, C'₂₀₅₃) le plus éloigné de la partie terminale aval (1041 ; 2041) du canal (104 ; 204) a un rayon (R₁₀₅₂; R₂₀₅₃) supérieur à la moitié de la plus grande dimension (D₁₀₄; D₂₀₄) du canal (104 ; 204) prise dans un plan orthogonal à l'axe longitudinal (X₁₀₁-X'₁₀₁ ; X₂₀₁-X'₂₀₁), et **en ce que** chaque autre arc de cercle a un rayon d'une dimension supérieure au rayon de l'arc de cercle précédent (C₁₀₅₁, C'₁₀₅₁) et inférieure au rayon de l'arc de cercle suivant (C₁₀₅₂, C'₁₀₅₂).

4. Buse (101) selon la revendication 3, **caractérisée en ce que** ledit premier arc de cercle (C₁₀₅₁, C'₁₀₅₁) est tangent à la partie terminale aval (1041) du canal (104) et **en ce que** chaque autre arc de cercle (C₁₀₅₂, C'₁₀₅₂) est tangent à l'arc de cercle précédent (C₁₀₅₁, C'₁₀₅₁).

5. Buse (101 ; 201) selon l'une des revendications précédentes, **caractérisée en ce que** le canal (104 ; 204) a une forme cylindrique à base circulaire et **en ce que** le dôme (105 ; 205) est à symétrie de révolution autour de l'axe longitudinal (X₁₀₁-X'₁₀₁ ; X₂₀₁-X'₂₀₁) du canal (104 ; 204).

6. Buse (101 ; 201) selon l'une des revendications précédentes, **caractérisée en ce que** les dimensions (D₁₀₄ ; D₂₀₄) du canal (104 ; 204), prises dans un plan orthogonal à l'axe longitudinal (X₁₀₁-X'₁₀₁ ; X₂₀₁-X'₂₀₁), sont comprises entre 0,1 mm et 1,8 mm.

7. Buse (101) selon l'une des revendications précédentes, **caractérisée en ce que** la fente (106) a une hauteur (H₁₀₆) comprise entre 0,2 mm et 2 mm et une largeur (ℓ₁₀₆) comprise entre 0,02 mm et 1,60 mm.

8. Buse (101) selon l'une des revendications précédentes, **caractérisée en ce que** lesdites surfaces (161, 162) forment entre elles un angle (α) compris entre 10°et 110°.

9. Buse (101 ; 201) selon l'une des revendications précédentes, **caractérisée en ce qu'**elle est réalisée en un matériau ayant une dureté supérieure à 50 sur l'échelle Rockwell C, ce matériau pouvant être sélectionné dans le groupe comprenant les carbures de tungstène et les céramiques.

10. Pulvérisateur (100) de liquide, en particulier de liquide de revêtement sous haute pression, **caractérisé en ce qu'**il comprend une buse (101 ; 201) selon l'une des revendications précédentes.

## Claims

1. Spray nozzle (101) for liquid, in particular for coating liquid under high pressure, comprising:
- a tubular channel (104 ; 204) for channelling said liquid, said channel (104 ; 204) extending along a longitudinal axis (X₁₀₁-X'₁₀₁ ; X₂₀₁-X'₂₀₁) ;
- a slot (106 ; 206) for shaping a jet of liquid coming from said channel (104 ; **204),** said slot (106 ; 206) being formed by two approximately plane surfaces (161, 162), said surfaces (161, 162) converging in the direction of said channel (104 ; 204) and being located on either side of a plane (P₁₀₆) comprising said longitudinal axis (X₁₀₁-X'₁₀₁ ; X₂₀₁-X'₂₀₁) of said channel (104 ; 204) ; and
- a dome (105 ; 205) connecting said channel (104 ; 204) and said slot (106 ; 206) ;
the length (L₁₀₅ ; L₂₀₅) of said dome (105 ; 205), measured parallel to said longitudinal axis (X₁₀₁-X'₁₀₁ ; X₂₀₁-X'₂₀₁), representing less than 60%, preferably between 20% and 45%, of the largest transverse dimension **(D₁₀₄** ; D₂₀₄) of said channel (104 ; 204), measured in a plane that is orthogonal to said longitudinal axis (X₁₀₁-X'₁₀₁ ; X₂₀₁ - X'₂₀₁),
said nozzle (101 ; 201) being **characterized in that** the dome (105 ; 205) has a plane cross section that is symmetric relative to said longitudinal axis (X₁₀₁-X'₁₀₁ ; X₂₀₁-X'₂₀₁), said plane cross section being defined by at least two circle arcs (C₁₀₅₁, C₁₀₅₂, C'₁₀₅₁, C'₁₀₅₂ ; C₂₀₅₁, C₂₀₅₂, C₂₀₅₃, C'₂₀₅₁, C'₂₀₅₂, C'₂₀₅₃) which extend between a downstream end portion (1041 ; 2041) of said channel (104 ; 204) and said longitudinal axis (X₁₀₁-X'₁₀₁; X₂₀₁-X'₂₀₁) and which have different radii (R₁₀₅₁, R₁₀₅₂ ; R₂₀₅₁, R₂₀₅₂, R₂₀₅₃) and centers (O₁₀₅₁, O₁₀₅₂ ; O₂₀₅₁, O₂₀₅₂, O₂₀₅₃) located on the side of said channel (104 ; 204).

2. The spray nozzle (201) according to claim 1, **characterized in that** said plane cross section is defined by three circle arcs (C₂₀₅₁, C₂₀₅₂, C₂₀₅₃) which extend between said downstream end portion (2041) of said channel (204) and said longitudinal axis (X₂₀₁ - X'₂₀₁) and which have different radii (R₂₀₅₁, R₂₀₅₂, R₂₀₅₃) and centers (O₂₀₅₁, O₂₀₅₂, O₂₀₅₃) located on the side of said channel (204).

3. The spray nozzle (101 ; 201) according to claim 1 or 2, **characterized in that** a first circle arc (C₁₀₅₁, C'₁₀₅₁ ; C₂₀₅₁, C'₂₀₅₁) close to said downstream end portion (1041 ; 2041) of said channel (104, 204) has a radius (R₁₀₅₁, R₂₀₅₁) less than half of the smallest dimension (D₁₀₄ ; D₂₀₄) of said channel (104 ; 204), measured in a plane orthogonal to said longitudinal axis (X₁₀₁-X'₁₀₁ ; X₂₀₁-X'₂₀₁), and **in that** the circle arc (C₁₀₅₂, C'₁₀₅₂ ; C₂₀₅₃, C'₂₀₅₃) the furthest from said downstream end portion (1041 ; 2041) of said channel (104 ; 204) has a radius (R₁₀₅₂ ; R₂₀₅₂) greater than half the largest dimension (D₁₀₄ ; D₂₀₄) of said channel (104 ; 204), measured in a plane orthogonal to said longitudinal axis (X₁₀₁-X'₁₀₁ ; X₂₀₁-X'_{20'}), and **in that** each other circle arc has a radius of a size greater than the radius of the preceding circle arc (C₁₀₅₁, C'₁₀₅₁) and less than the radius of the following circle arc (C₁₀₅₁, C'₁₀₅₂).

4. The spray nozzle (101) according to claim 3, **characterized in that** said first circle arc (C₁₀₅₁, C'₁₀₅₁) is tangent to said downstream end portion (1041) of said channel (104) and **in that** each other circle arc (C₁₀₅₂, C'₁₀₅₂) is tangent to the preceding circle arc (C₁₀₅₁, C'₁₀₅₁).

5. The spray nozzle (101 ; 201) according to any of the preceding claims, **characterized in that** said channel (104 ; 204) has a cylindrical form with a circular base and **in that** said dome (105 ; 205) has a rotational symmetry about said longitudinal axis (X₁₀₁-X'₁₀₁ ; X₂₀₁-X'₂₀₁) of said channel (104 ; 204).

6. The spray nozzle (101 ; 201) according to any of the preceding claims, **characterized in that** the dimensions (D₁₀₄ ; D₂₀₄) of said channel (104 ; 204), measured in a plane that is orthogonal to said longitudinal axis (X₁₀₁-X'₁₀₁ ; X₂₀₁-X'₂₀₁), are between 0.1 mm and 1.8 mm,

7. The spray nozzle (101) according to any of the preceding claims, **characterized in that** said slot (106) has a height (H₁₀₆) of between 0.2 mm and 2 mm and a width (ℓ₁₀₆) of between 0.02 mm and 1.60 mm.

8. The spray nozzle (101) according to any of the preceding claims, **characterized in that** said surfaces (161, 162) form an angle of between 10° and 110° between them.

9. The spray nozzle (101 ; 201) according to any of the preceding claims, **characterized in that** it is made of a material having a hardness greater than 50 on the Rockwell C scale, this material being able to be selected from the group comprising the tungsten carbides and ceramics.

10. A device for spraying liquid, in particular coating liquid under high pressure, **characterized in that** it comprises a spray nozzle (101 ; 201) according to any of the preceding claims.

## Patentansprüche

1. Zerstäubungsdüse (101; 201) für Flüssigkeit, insbesondere Beschichtungsflüssigkeit unter Hochdruck, Folgendes aufweisend:
- einen röhrenförmigen Kanal (104; 204) zum Kanalisieren der Flüssigkeit, wobei sich der Kanal (104; 204) entlang einer Längsachse (X₁₀₁-X'₁₀₁; X₂₀₁-X'₂₀₁) erstreckt;
- einen Schlitz (106; 206), um einen Flüssigkeitsstrahl zu formen, der aus dem Kanal (104; 204) austritt, wobei der Schlitz (106; 206) von zwei Flächen (161, 162), die im Wesentlichen eben sind, gebildet wird, wobei die Flächen (161, 162) in Richtung des Kanals (104; 204) konvergieren und zu beiden Seiten einer Ebene (P₁₀₆) angeordnet sind, die die Längsachse (X₁₀₁-X'₁₀₁; X₂₀₁-X'₂₀₁) des Kanals (104; 204) enthält, und
- einen Dom (105; 205), der den Kanal (104; 204) und den Schlitz (106; 206) verbindet,
wobei die Länge (L₁₀₅; L₂₀₅) des Doms (105; 205) parallel zu der Längsachse (X₁₀₁-X'₁₀₁; X₂₀₁-X'₂₀₁) genommen weniger als 50 %, vorzugsweise zwischen 20 % und 45 % des größten Quermaßes (D₁₀₄; D₂₀₄) des Kanals (104; 204) in einer Ebene orthogonal zu der Längsachse (X₁₀₁-X'₁₀₁; X₂₀₁-X'₂₀₁) genommen darstellt,
Düse (101; 201) **dadurch gekennzeichnet, dass** der Dom (105; 205) einen ebenen Querschnitt hat, der zu der Längsachse (X₁₀₁-X'₁₀₁; X₂₀₁-X'₂₀₁) symmetrisch ist, wobei der ebene Querschnitt durch mindestens zwei Kreisbögen (C₁₀₅₁, C₁₀₅₂, C'₁₀₅₁, C'₁₀₅₂; C₂₀₅₁, C₂₀₅₂, C₂₀₅₃, C'₂₀₅₁, C'₂₀₅₂, C'₂₀₅₃), die sich zwischen einem stromabwärtigen Endteil (1041; 2041) des Kanals (104; 204) und der Längsachse (X₁₀₁-X'₁₀₁ X₂₀₁-X'₂₀₁) erstrecken, definiert ist, und die unterschiedliche Radien (R₁₀₅₁, R₁₀₅₂;
R₂₀₅₁, R₂₀₅₂, R₂₀₅₃) und Mitten (O₁₀₅₁, O₁₀₅₂; O₂₀₅₁. O₂₀₅₂, O₂₀₅₃), die sich auf der Seite des Kanals (104; 204) befinden, haben.

2. Düse (201) nach Anspruch 1, **dadurch gekennzeichnet, dass** der ebene Querschnitt von drei Kreisbögen (C₂₀₅₁, C₂₀₅₂, C₂₀₅₃), die sich zwischen einem stromabwärtigen Endteil (2041) des Kanals (204) und der Längsachse (X₂₀₁-X'₂₀₁) erstrecken, definiert ist, und die unterschiedliche Radien (R₂₀₅₁, R₂₀₅₂, R₂₀₅₃) und Mitten (O₂₀₅₁, O₂₀₅₂, O₂₀₅₃), die sich auf der Seite des Kanals (204) befinden, haben.

3. Düse (101; 201) nach Anspruch 1 oder 2, **dadurch gekennzeichnet, dass** ein erster Kreisbogen (C₁₀₅₁, C'₁₀₅₁; C₂₀₅₁, C'₂₀₅₁) nahe dem stromabwärtigen Endteil (1041; 2041) des Kanals (104; 204) einen Radius **(R₁₀₅₁,** R₂₀₅₁) hat, der kleiner ist als die Hälfte des kleinsten Maßes (D₁₀₄; D₂₀₄) des Kanals (104; 204) in einer Ebene orthogonal zu der Längsachse (X₁₀₁-X'₁₀₁; X₂₀₁-X'₂₀₁) genommen, und dass der Kreisbogen (C₁₀₅₂, C'₁₀₅₂; C₂₀₅₃, C'₂₀₅₃), der von dem stromabwärtigen Endteil (1041: 2041) des Kanals (104; 204) am weitesten entfernt ist, einen Radius (R₁₀₅₂; R₂₀₅₃) hat, der größer ist als die Hälfte des größten Maßes (D₁₀₄; D₂₀₄) des Kanals (104; 204) in einer Ebene orthogonal zu der Längsachse (X₁₀₁-X'₁₀₁; X₂₀₁-X'₂₀₁) genommen, und dass jeder andere Kreisbogen einen Radius mit einem Maß hat, das größer ist als der Radius des vorhergehenden Kreisbogens (C₁₀₅₁; C'₁₀₅₁) und kleiner als der Radius des darauf folgenden Kreisbogens (C₁₀₅₂, C'₁₀₅₂).

4. Düse (101) nach Anspruch 3, **dadurch gekennzeichnet, dass** der erste Kreisbogen (C₁₀₅₁, C'₁₀₅₁) mit dem stromabwärtigen Endteil (1041) des Kanals (104) tangiert, und dass jeder andere Kreisbogen **(C₁₀₅₂,** C'₁₀₅₂) mit dem vorhergehenden Kreisbogen (C₁₀₅₁, C'₁₀₅₁) tangiert.

5. Düse (101; 201) nach einem der vorhergehenden Ansprüche, **dadurch gekennzeichnet, dass** der Kanal (104; 204) eine zylindrische Form mit kreisförmiger Basis hat, und dass der Dom (105; 205) eine Rotationssymmetrie um die Längsachse (X₁₀₁-X'₁₀₁; X₂₀₁-X'₂₀₁) des Kanals (104; 204) hat.

6. Düse (101; 201) nach einem der vorhergehenden Ansprüche, **dadurch gekennzeichnet, dass** die Maße (D₁₀₄; D₂₀₄) des Kanals (104; 204) in eine horizontale Ebene zu der Längsachse (X₁₀₁-X'₁₀₁; X₂₀₁-X'₂₀₁) genommen zwischen 0,1 mm und 1,8 mm liegen.

7. Düse (101) nach einem der vorhergehenden Ansprüche, **dadurch gekennzeichnet, dass** der Schlitz (106) eine Höhe (H₁₀₆) zwischen 0,2 mm und 2 mm und eine Breite (ℓ₁₀₆) zwischen 0,02 mm und 1,60 mm hat.

8. Düse (101) nach einem der vorhergehenden Ansprüche, **dadurch gekennzeichnet, dass** die Flächen (161, 162) untereinander einen Winkel (α) zwischen 10° und 110° bilden.

9. Düse (101; 201) nach einem der vorhergehenden Ansprüche, **dadurch gekennzeichnet, dass** sie aus einem Werkstoff hergestellt ist, der auf der Rockwell-C-Skala eine Härte größer als 50 hat, wobei dieser Werkstoff aus der Gruppe ausgewählt werden kann, die die Wolframkarbide und die Keramiken enthält.

10. Zerstäubungsdüse (100), insbesondere für Beschichtungsflüssigkeit unter Hochdruck, **dadurch gekennzeichnet, dass** es eine Düse (101; 201) nach einem der vorhergehenden Ansprüche aufweist.
